# EUROPÄISCHE PATENTANMELDUNG

(11) **EP 2 918 763 A1**
(43) Veröffentlichungstag der Anmeldung: **16.09.2015**
(21) Anmeldenummer: 15153366.8
(22) Anmeldetag: 30.01.2015
(51) Int. Cl.: E05F 3/10, E05F 3/22, E05F 15/611

(54) **Türantrieb, insbesondere Drehtürantrieb**

(30) Priorität: 12.03.2014 DE 102014103342
(71) Anmelder: DORMA Deutschland GmbH, 58256 Ennepetal (DE)
(72) Erfinder: Wildförster, Thomas, 58256 Ennepetal (DE)
(74) Vertreter: Balder IP Law, S.L.

(57) **Zusammenfassung**

Die vorliegende Erfindung betrifft einen Türantrieb (1), insbesondere Drehtürantrieb, mit einer Antriebseinheit (2), die mit einem Motor antriebsverbunden ist, und mit einem in einem von einem Deckel (6) verschlossenen Tankraum (3) angeordneten Federkraftspeicher (4), der über einen Federspannkolben (5) mit der Antriebseinheit (2) verbunden ist. Um einen Türantrieb der eingangs genannten Art derart auszugestalten, dass Belastungen in den mechanischen Bauteilen sowie der Energieaufwand reduziert werden können, ist erfindungsgemäß vorgesehen,
- dass der Federspannkolben (5) den Federkraftspeicher (4) durchsetzt und an seinem von der Antriebseinheit (2) abgewandten Ende mit einem Ringkolben (7) derart antriebsverbunden ist, dass eine Linearbewegung des Federspannkolbens (5) eine Linearbewegung des Ringkolbens (7) hervorruft,
- dass infolge der Linearbewegung des Ringkolbens (7) ein Ringraum (8) innerhalb des Tankraums (3) zwischen dem Ringkolben (7) und dem Deckel (6) erzeugbar ist, und dass
- der Ringraum (8) mit Hydraulikflüssigkeit ausfüllbar ist.

## Beschreibung

Die vorliegende Erfindung betrifft einen Türantrieb, insbesondere Drehtürantrieb, mit einer Antriebseinheit, die mit einem Motor antriebsverbunden ist, und mit einem in einem von einem Deckel verschlossenen Tankraum angeordneten Federkraftspeicher, der über einen Federspannkolben mit der Antriebseinheit verbunden ist.

Bei elektro-mechanischen Türantrieben wird bei jedem Öffnungsvorgang der Federkraftspeicher für den Schließvorgang gespannt. Hierdurch treten sehr hohe Belastungen in den mechanischen Bauteilen, Motor und Getriebe auf. Darüber hinaus erfordert diese Bauart einen hohen Energieaufwand.

Es ist daher Aufgabe der vorliegenden Erfindung, einen Türantrieb der eingangs genannten Art derart auszugestalten, dass Belastungen in den mechanischen Bauteilen sowie der Energieaufwand reduziert werden können.

Diese Aufgabe wird durch einen Türantrieb, insbesondere Drehtürantrieb, mit einer Antriebseinheit, die mit einem Motor antriebsverbunden ist, und mit einem in einem von einem Deckel verschlossenen Tankraum angeordneten Federkraftspeicher, der über einen Federspannkolben mit der Antriebseinheit verbunden ist, erfindungsgemäß dadurch gelöst,
- dass der Federspannkolben den Federkraftspeicher durchsetzt und an seinem von der Antriebseinheit abgewandten Ende mit einem Ringkolben derart antriebsverbunden ist, dass eine Linearbewegung des Federspannkolbens eine Linearbewegung des Ringkolbens hervorruft,
- dass infolge der Linearbewegung des Ringkolbens ein Ringraum innerhalb des Tankraums zwischen dem Ringkolben und dem Deckel erzeugbar ist, und dass
- der Ringraum mit Hydraulikflüssigkeit ausfüllbar ist.

Infolge dieser Ausgestaltung kann mit einfachen Mitteln ein Türantrieb bereitgestellt werden, bei dem Belastungen in den mechanischen Bauteilen sowie der Energieaufwand reduziert werden kann, da der Federkraftspeicher nicht mehr bei jedem Öffnungsvorgang der Tür erneut gespannt werden muss.

Die Unteransprüche haben vorteilhafte Weiterbildungen der Erfindung zum Inhalt.

Gemäß einer vorteilhaften Ausgestaltung kann die Hydraulikflüssigkeit bei einer Linearbewegung des Ringkolbens aus dem Tankraum in den Ringraum verdrängt werden.

Alternativ kann die Hydraulikflüssigkeit bei einer Linearbewegung des Ringkolbens auch aus einem Volumenspeicher in den Ringraum angesaugt werden.

Vorteilhafterweise ist ein Hydraulikventil vorgesehen, welches den Ringraum von dem Tankraum bzw. dem Volumenspeicher trennen kann.

Das Hydraulikventil ist bevorzugt elektrisch schaltbar.

Weitere Einzelheiten, Merkmale und Vorteile der Erfindung ergeben sich aus nachfolgender Beschreibung anhand der Zeichnung. Es zeigt:
Figur 1 eine Prinzipskizze eines erfindungsgemäßen Türantriebs.

In der nachfolgenden Beschreibung und in der Figur ist der Türantrieb nur schematisch erläutert und dargestellt.

Der Türantrieb 1, der insbesondere im Zusammenhang mit einer Drehtür verwendet werden kann, weist eine Antriebseinheit 2 auf, welche über ein Gestänge mit einer nicht dargestellten Tür verbunden ist. Die Antriebseinheit 2 ist weiterhin mit einem Motor antriebsverbunden, welcher die Antriebseinheit 2 zum Öffnen bzw. zum Schließen der Tür antreibt.

Der Türantrieb 3 weist ferner einen Tankraum 3 auf, in dem ein Federkraftspeicher 4, beispielsweise eine Schraubenfeder, angeordnet ist. Der Federkraftspeicher 4 ist über einen Federspannkolben 5 mit der Antriebseinheit 2 verbunden.

Auf der der Antriebseinheit 2 abgewandten Seite ist der Tankraum 3 mit einem Deckel 6 verschlossen.

Der Federspannkolben 5 durchsetzt den Federkraftspeicher 4 und ist an seinem von der Antriebseinheit 2 abgewandten Ende mit einem Ringkolben 7 antriebsverbunden. Der Federspannkolben 5 ist somit mit seinem einen Ende mit der Antriebseinheit 2 und mit seinem anderen Ende mit dem Ringkolben 7 verbunden. Infolge dieser Ausgestaltung ruft eine Linearbewegung des Federspannkolbens 5 eine Linearbewegung des Ringkolbens 7 hervor. Infolge dieser Linearbewegung des Ringkolbens 7 kann ein Ringraum 8 innerhalb des Tankraums 3 zwischen dem Ringkolben 7 und dem Deckel 6 erzeugt werden, wenn sich der Federspannkolben 5 in Richtung der Antriebseinheit 2 bewegt.

In diesen Ringraum 8 dringt Hydraulikflüssigkeit ein, die bei einer Linearbewegung des Federspannkolbens 5 entweder aus dem Tankraum 3 verdrängt oder aus einem nicht dargestellten Volumenspeicher angesaugt wird.

In der Zuleitung zu dem Tankraum 8 ist ein vorzugsweise elektrisch schaltbares Hydraulikventil 9 vorgesehen, welches den Ringraum 8 von dem Tankraum 3 bzw. dem Volumenspeicher trennen kann.

Der erfindungsgemäße Türantrieb arbeitet wie folgt:
Beim ersten Öffnungsvorgang wird wie bekannt der Federkraftspeicher 4 des Türantriebes gespannt. Gleichzeitig wird der Ringkolben 7 durch den Federspannkolben 5 mit gezogen bis der gewünschte Öffnungswinkel der Tür erreicht wird. Hierbei entsteht innerhalb des Tankraums 3 zwischen dem Ringkolben 7 und dem Deckel 6 ein Ringraum 8, der sich mit Hydraulikflüssigkeit füllt, die entweder aus einem Tankraum 3 verdrängt oder aus dem Volumenspeicher angesaugt wird. Um das Rückströmen der Hydraulikflüssigkeit zu verhindern, trennt das vorzugsweise elektrisch schaltbares Hydraulikventil 9 den Ringraum 8 vom Tankraum 3 bzw. vom Volumenspeicher. In dem nun geschlossenen Ringraum 8 baut sich durch die Kraft des Federkraftspeichers 4 ein Druck auf. Da die Hydraulikflüssigkeit nicht entweichen kann, kann sich auch der Federkraftspeicher 4 nicht entspannen und wird folglich unter Spannung gehalten. Innerhalb des Ringkolbens 7 entsteht dabei ein im günstigsten Fall druckfreier Raum, in dem sich der Federspannkolben 5 linear bewegen kann.

Der Türantrieb 1 muss den Federkraftspeicher 4 nicht mehr bei jedem Öffnungsvorgang spannen, da der Federkraftspeicher 4 infolge der erfindungsgemäßen Ausgestaltung immer unter Spannung gehalten wird. Das Schließen der Tür erfolgt motorisch.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihrer Äquivalente zu verlassen.

### Bezugszeichenliste

- 1: Türantrieb
- 2: Antriebseinheit
- 3: Tankraum
- 4: Federkraftspeicher
- 5: Federspannkolben
- 6: Deckel
- 7: Ringkolben
- 8: Ringraum
- 9: Hydraulikventil

## Patentansprüche

1. Türantrieb (1), insbesondere Drehtürantrieb, mit einer Antriebseinheit (2), die mit einem Motor antriebsverbunden ist, und mit einem in einem von einem Deckel (6) verschlossenen Tankraum (3) angeordneten Federkraftspeicher (4), der über einen Federspannkolben (5) mit der Antriebseinheit (2) verbunden ist, **dadurch gekennzeichnet,**
- **dass** der Federspannkolben (5) den Federkraftspeicher (4) durchsetzt und an seinem von der Antriebseinheit (2) abgewandten Ende mit einem Ringkolben (7) derart antriebsverbunden ist, dass eine Linearbewegung des Federspannkolbens (5) eine Linearbewegung des Ringkolbens (7) hervorruft,
- **dass** infolge der Linearbewegung des Ringkolbens (7) ein Ringraum (8) innerhalb des Tankraums (3) zwischen dem Ringkolben (7) und dem Deckel (6) erzeugbar ist, und dass
- der Ringraum (8) mit Hydraulikflüssigkeit ausfüllbar ist.

2. Türantrieb (1) nach Anspruch 1, **dadurch gekennzeichnet, dass** die Hydraulikflüssigkeit bei einer Linearbewegung des Ringkolbens (7) aus dem Tankraum (3) in den Ringraum (8) verdrängbar ist.

3. Türantrieb (1) nach Anspruch 1, **dadurch gekennzeichnet, dass** die Hydraulikflüssigkeit bei einer Linearbewegung des Ringkolbens (7) aus einem Volumenspeicher in den Ringraum (8) ansaugbar ist.

4. Türantrieb (1) nach einem der vorhergehenden Ansprüche, **dadurch gekennzeichnet, dass** ein Hydraulikventil (9) vorgesehen ist, welches den Ringraum (8) von dem Tankraum (3) bzw. dem Volumenspeicher trennen kann.

5. Türantrieb (1) nach Anspruch 4, **dadurch gekennzeichnet, dass** das Hydraulikventil (9) elektrisch schaltbar ist.
